# DEMANDE DE BREVET EUROPEEN

(11) **EP 0 145 034 A1**
(43) Date de publication de la demande: **19.06.1985**
(21) Numéro de dépôt: 84201277.5
(22) Date de dépôt: 06.09.1984
(51) Int. Cl.: B67D 5/08, G07F 7/00

(54) **Installation de distribution automatique de carburant à prépaiement**

(30) Priorité: 09.09.1983 CH 4926/83
(71) Demandeur: GATOIL (SUISSE) S.A., CH-1215 Geneve 15 Aéroport (CH)
(72) Inventeur: Selhofer, Henri, C-1258 Perly-Certoux (CH)
(74) Mandataire: Meylan, Robert Maurice

(57) **Abrégé**

L'installation est constituée d'une seule unité. Les moyens de réception, de lecture et d'encaissement (5) des moyens de paiement sont montés sur et au-dessus du boîtier (1) abritant le groupe hydraulique, à une hauteur supérieure à la hauteur (2) de la zone présentant un risque d'explosion, la hauteur du boitier (1) étant sensiblement inférieure à la hauteur de ladite zone autour du boîtier (1).

## Description

La présente invention concerne une installation de distribution automatique de carburant pour véhicules à prépaiement comprenant des moyens de réception, de lecture et d'encaissement de moyen de paiement et des moyens de comptage et d'affichage de la quantité de carburant distribuée et du montant encaissé, et des moyens pour mesurer et délivrer la quantité de carburant payé, ces derniers moyens, au moins, étant logés dans un boitier fermé, dont tout le volume intérieur est considéré comme étant zone à risque d'explosion.

Actuellement, les installations de distribution automatique de carburant pour véhicules à prépaiement n'existent que par groupe de deux colonnes au minimum, l'une des colonnes servant à l'encaissement des moyens de paiement, en particulier des billets de banque, et étant toujours séparée de la colonne comprenant la pompe de distribution. Cette configuration est due essentiellement aux prescriptions de sécurité des services électriques. Selon les dernières prescriptions de sécurité en vigueur en Suisse, une zone d'une hauteur de 1,5 m et d'une largeur de 0,9 m, en ce qui concerne la colonne et une zone d'une hauteur de 1 m autour de la colonne distributrice, est considérée comme une zone dans laquelle il peut exister un mélange explosif. Tout appareil électrique se trouvant dans cette zone et susceptible de produire des étincelles doit être hermétiquement fermé. Il n'est dès lors pas possible de monter un lecteur de billets de type connu dans cette zone, un tel lecteur n'étant pas hermétique en raison de l'ouverture prévue pour l'introduction des billets, sans compter l'ouverture nécessaire pour l'émission d'une quittance. En outre, autour et au-dessus de la colonne s'étend une zone dans laquelle il peut également se produire, bien que rarement un danger d'explosion. Pour cette raison un lecteur de billets est monté dans une colonne indépendante située à une certaine distance de la colonne distributrice, de telle sorte que l'entrée des billets se trouve en dehors de la zone interdite entourant la colonne de distribution. Lorsque la colonne d'encaissement dessert plusieurs colonnes distributrices, cette solution est financièrement tout à fait acceptable. Par contre, cette configuration est trop coûteuse pour une seule colonne distributrice, de telle sorte que l'on a jusqu'ici renoncé à automatiser de petites stations où néanmoins le passage pourrait justifier la distribution d'essence 24 heures sur. 24, sans augmentation de la main d'oeuvre.

Il a dès lors été admis, dans les milieux intéressés, qu'il n'était pas possible d'automatiser de façon rentable une seule colonne distributrice.

Il a été proposé de monter un compteur électronique dans une colonne de distribution mécanique (FR-A-2 394 491). Afin d'écarter le risque d'explosion, le compteur électronique est logé dans un boitier étanche et pressurisé, ce qui exclut l'introduction de monnaie ou de tout autre moyen de paiement. Ceci montre qu 'il existait un préjugé contre la réalisation d'une colonne à prépaiement.

Allant à l'encontre de ce préjugé, la présente invention a précisément pour but de réaliser une installation de distribution automatique de carburant à prépaiement constituée d'une seule unité et susceptible de satisfaire les besoins des petites stations de distribution.

A cet effet, l'installation selon l'invention est constituée d'une seule unité et les moyens de réception, de lecture et d'encaissement des moyens de paiement sont montés sur et au-dessus dudit boitier, à une hauteur supérieure à la hauteur de la zone présentant un risque d'explosion, la hauteur dudit boitier étant sensiblement inférieure à la hauteur de ladite zone autour du boitier.

Telle que définie par les prescriptions actuelles la zone interdite peut être réduite à un minimum délimité par le volume de l'appareillage effectivement influencé par la distribution d'essence. Ce volume se limite en fait au groupe hydraulique qui se compose des éléments suivants : pompe avec son moteur d'entrainement, débitmètre volumétrique et accessoires tels que vannes, raccords, dégaseur, câblage..etc. Quand, contrairement aux préjugés existant, les mesures d'encombrement faites sur des éléments standards utilisés à ce jour ont montré qu'il était possible de limiter la hauteur de la zone de concentration, c'est-à-dire le boitier du groupe hydraulique, à 0,8 m, de telle sorte que la hauteur de la zone interdite soit de 1 m, ce qui est le minimum prescrit. Il était dès lors possible de disposer le lecteur de billets au-dessus du groupe hydraulique, à une hauteur convenable comprise entre 1 et 1,5 m, en respectant la prescription selon laquelle l'espace séparant le boitier abritant le lecteur de billets du groupe hydraulique doit être à l'air libre.

Il ne suffisait pas dès lors de disposer le lecteur de billets au-dessus d'une colonne existante et hors de la zone interdite pour atteindre le but visé, étant donné que dans une telle configuration le lecteur de billets se serait trouvé à une hauteur d'au moins 1,6 m, c'est-à-dire à une hauteur trop élevée pour un grand nombre d'usagers. Cette objection peut expliquer le préjugé existant envers une telle configuration.

On a certes déjà proposé de réaliser des colonnes à prépaiement individuelles comprenant une partie électronique (US-A- 3 935 435 et US-A- 3 921 854), mais sans se soucier semble-t-il des risques d'explosion. Ces colonnes ne satisfont dans tous les cas pas les conditions de sécurité énoncées plus haut.

Le lecteur des moyens de paiement (monnaie, billet, carte de crédit ou analogue) est de préférence intégré à un ensemble comprenant également le comptage et l'affichage, réalisé électroniquement, le tout étant monté dans un second boîtier porté par une colonne au-dessus du boîtier abritant le groupe hydraulique.

Le dessin annexé représente, à titre d'exemple, une forme d'exécution de l'invention.

L'unique figure du dessin annexée est une vue d'ensemble d'un distributeur automatique à prépaiement.

Ce distributeur comprend un premier boîtier ou caisson 1 de forme parallélépipédique rectangulaire, d'une hauteur de 0,8 m et d'une largeur d'environ 0,55 m, abritant le groupe hydraulique, c'est-à-dire les éléments suivants: une pompe avec son moteur d'entrainement, un débitmètre volumétrique agréé et des accessoires tels que vannes, raccords, dégazeur, câblage, etc.

Le haut de ce boîtier 1 est largement en-dessous de la limite 2 de la zone s'étendant du sol à 1 m de hauteur, dans laquelle toute installation d'appareillage électrique susceptible de produire des étincelles et non hermétiquement fermé est prohibé.

Sur ce premier boîtier 1 est monté un second boîtier 3 sur une colonne verticale 4. Ce second boîtier 3 est situé entre une hauteur de 1,1 m et 1,5 m, c'est-à-dire nettement en dehors de la zone interdite. Il abrite un lecteur de billets 5, par exemple un lecteur SODECO (marque déposée) présentant, dans la paroi frontale du boitier 3, une fente 6 pour l'introduction de billets de banque. Le boitier 3 abrite également des moyens de comptage et d'affichage 7 de préférence électroniques affichant la quantité de carburant distribuée, le montant encaissé et le prix par litre du carburant. La liaison électrique entre le boitier 3 et le boitier 1 s'effectue par l'intérieur de la colonne 4. Cette dernière comporte une cloison horizontale hermétique, soudée, 8 qui constitue la limite supérieure de la zone à danger d'explosion.Le tuyau de distribution 9 est suspendu, de manière connue en soi, au boitier 3 par l'intermédiaire d'un câble à enrouleur automatique.

Selon une variante d'exécution donnée à titre d'exemple, un dispositif de comptage et d'affichage mécanique conventionnel pourrait être intégré au groupe hydraulique dans le boitier 1, le boitier 3 ne contenant alors que le lecteur de billets, respectivement de monnaie ou de carte de crédit ou analogue. L'électronique fait toutefois préférer une intégration du lecteur de billets et du comptage-affichage.

## Revendications

1. Installation de distribution automatique de carburant pour véhicules à prépaiement comprenant des moyens de réception, de lecture et d'encaissement de moyen de paiement et des moyens de comptage et d'affichage de la quantité de carburant distribuée et du montant encaissé, et des moyens pour mesurer et délivrer la quantité de carburant payée, ces derniers moyens, au moins, étant logés dans un boîtier fermé, caractérisée par le fait qu'elle est constituée d'une seule unité et que les moyens de réception, de lecture et d'encaissement (5) des moyens de paiement sont montés sur et au-dessus dudit boîtier (1), à une hauteur supérieure à la hauteur (2) de la zone présentant un risque d'explosion, la hauteur dudit boitier étant sensiblement inférieure à la hauteur de ladite zone autour du boîtier.

2. Installation selon la revendication 1, dans laquelle les moyens de comptage et d'affichage sont logés dans un second boitier (3) monté sur une colonne (4) surmontant le premier boitier (1) contenant les moyens pour mesurer et délivrer le carburant, caractérisée par le fait que lesdits moyens de réception, de lecture et d'encaissement sont logés dans ledit second boitier (3) situé entièrement à une hauteur supérieure à la hauteur de la zone présentant un risque d'explosion.

3. Installation selon la revendication 2, caractérisée par le fait que ladite colonne (4) comporte une cloison horizontale hermétique constituant la limite supérieure de la zone présentant un risque d'explosion.

4. Installation selon la revendication 2 ou 3, caractérisée par le fait que la hauteur du premier boitier est au plus égale à 0,8 m à compter du sol et que le deuxième boitier est situé entièrement à une hauteur du sol supérieure à 1 m.
